# EUROPÄISCHE PATENTSCHRIFT

(11) **EP 1 195 265 B1**
(45) Veröffentlichungstag und Bekanntmachung des Hinweises auf die Patenterteilung: **19.04.2006**
(21) Anmeldenummer: 01120780.0
(22) Anmeldetag: 10.09.2001
(51) Int. Cl.: B42B 4/00

(54) **Vorrichtung zum Zuführen, Zentrieren und Abschneiden eines Heftdrahtes in einer Blattstapel-Hefteinrichtung zwecks Formen einer Heftklammer**
Means for feeding, positioning and cutting a wire in a sheet stitcher for staple forming
Dispositif pour alimenter, positionner et couper un fil dans une agrafeuse pour former l'agrafe

(30) Priorität: 06.10.2000 DE 10049471
(43) Veröffentlichungstag der Anmeldung: 10.04.2002
(73) Patentinhaber: Heidelberger Druckmaschinen Aktiengesellschaft, 69115 Heidelberg (DE)
(72) Erfinder: Funk, Helmut, 73630 Remshalden (DE); Schopper, Volkmar, 73773 Aichwald (DE); Schempp, Horst, 73760 Ostfildern (DE)
(74) Vertreter: Franzen, Peter

(56) Entgegenhaltungen:
- DE-A- 3 614 320
- US-A- 4 416 046

## Beschreibung

Die Erfindung betrifft eine Vorrichtung zum Zuführen, Zentrieren und Abschneiden eines Heftdrahtes in einer Blattstapel-Hefteinrichtung zwecks nachfolgendem Formen einer Heftklammer, wobei das Zuführen des Heftdrahtes von einem Heftdraht-Vorrat mittels einer Zuführeinheit einerseits in Längenabschnitten erfolgt, deren Länge von einer vorbestimmten Stapeldicke eines zu heftenden Blattstapels und von einem Signal eines Sensors zur Erfassung des Führungsendes des zugeführten Heftdrahtes bestimmt sind, und andererseits geführt in eine Position zu Heftklammer-Formungsmitteln der Hefteinrichtung erfolgt, in der der zugeführte, mittels einer Klemmeinheit arretierte und von einer Drahtabschneideinheit abgeschnittene Heftdraht-Längenabschnitt symmetrisch bzw. zentrisch zur Mitte der Heftklammer-Formungsmittel positioniert ist.

Es sind Vorrichtungen zum Zuführen, Zentrieren und Abschneiden eines Heftdrahtes in einer Blattstapel-Hefteinrichtung zwecks Formen einer Heftklammer der eingangs genannten Art bekannt, die in Vervielfältigungsgeräten verwendet werden.

DE 197 12876-A1 offenbart eine Blattstapel-Hefteinrichtung, bei der einzelne Heftdrahtabschnitte von einem zugeführten Heftdraht eines Heftdraht-Vorrats abgeschnitten, zentrisch zu einem Former und Eintreiber positioniert, zu einer Heftklammer geformt und in einen Blattstapel eingetrieben werden, und bei der eine in Abhängigkeit von der zu heftenden Dicke eines Blattstapels einstellbare Heftdraht-Schneidvorrichtung verschiebbar gelagert ist. An der Schneidvorrichtung greift ein schwenkbar gelagerter Steuerhebel an, der mit einer Steuerkurveneinheit in Eingriff steht. Die Steuerkurveneinheit wird über eine Freilaufkupplung angetrieben, deren eines Ende mit der Steuerkurveneinheit verbunden und von einem Schrittmotor einer Heftdraht-Zuführeinheit antreibbar ist. Das andere Ende der Freilaufkupplung steht mit einem Transportrad für den Heftdrahttransport in Eingriff. Die Steuerkurveneinheit weist Steuerkurvenabschnitte auf, die unterschiedlichen Blattstapeldicken zugeordnet sind.

Nach Maßgabe der gemessenen Blattstapeldicke dreht der Schrittmotor die Steuerkurveneinheit in eine Stellung, welche die Schneidvorrichtung über den Steuerhebel in eine Lage bringt, in der die der Blattstapeldicke zugeordnete Länge des Drahtabschnitts abgeschnitten werden kann.

Nachteilig ist bei dieser offenbarten Blattstapel-Hefteinrichtung, dass einerseits das Zuführen des Heftdrahtes um den für die Blattstapeldicke ermittelten Längenabschnitt und das Zentrieren des Heftdrahtabschnittes zusätzlich mittels Steuerabschnitten von mit dem Schrittmotor angetriebenen und mittels Schaltkupplung zuschaltbaren Steuernocken unter Verwendung einer zusätzlichen Heftdraht-Rücklaufsperre durchgeführt werden müssen, und andererseits das Positionieren der Schneidvorrichtung zusätzlich mittels schrittmotorgesteuerten Steuernocken durchgeführt werden muss, was konstruktiv und kostenseitig aufwendig und von der Funktionssicherheit und Positionierungsgenauigkeit kritisch ist. Zudem kann im Falle einer Störung nach erfolgter Heftdrahtzuführung, bei der der Heftdraht wegen einer darauffolgend geänderten Blattstapelhöhe neu in seiner Länge bestimmt werden muss, der zugeführte Heftdraht nur durch Aufheben der Rücklaufsperre und durch betreiben des Schrittmotors in entgegengesetzter Drehrichtung zurück transportiert werden.

Der Erfindung liegt daher die Aufgabe zugrunde, eine Vorrichtung der eingangs genannten Art zu schaffen, die diese genannten Nachteile nicht aufweist, sondern die ein schnelles, genaues und einfaches Arbeiten einer Blattstapel-Hefteinrichtung, auch im Störfall in einer automatisierten Umgebung gewährleistet, und die zudem einen einfachen kostengünstigen Aufbau aufweist.

Die Aufgabe wird mit einer Vorrichtung nach Anspruch 1 erfindungsgemäß dadurch gelöst, dass zum Zentrieren des Heftdraht-Längenabschnitts zwei Hebel im Bereich der Heftklammer-Formungsmittel angeordnet sind, die mit ihren ersten freien Enden miteinander lose gekoppelt in Wirkverbindung stehen und jeweils um eine zugeordnete Lagerstelle durch Zuführen des Heftdrahtes und Anstoßen von dessen Führungsende am zweiten freien Ende des ersten der Hebel gegenläufig, synchron und um einen gleichen Betrag symmetrisch zu den Heftklammer-Formungsmitteln gegen eine Federkraft eines Federelementes verschwenkbar sind; und dass am zweiten freien Ende des zweiten Hebels die Drahtabschneideinheit angeordnet ist, derart, dass diese mittels des zweiten Hebels längs des Führungsendes des Heftdrahtes hin und her bewegbar ist.

In vorteilhafter Weise sind die beiden Hebel im wesentlichen L-förmig ausgebildet, deren Lagerstelle jeweils im Bereich eines Schnittpunktes ihrer L-Schenkel angeordnet ist; deren erste zueinander zeigende L-Schenkel erste freie Enden der Hebel mit Koppelmittel aufweisen, mittels dem die Hebel miteinander in Wirkverbindung stehen; und deren zweite im wesentlichen parallel nebeneinander verlaufende L-Schenkel zweite freie Enden der Hebel aufweisen.

Zudem weist der zweite Hebel gegenüber dem ersten Hebel kürzere erste und zweite Schenkellängen auf, um einerseits das Führungsende des Heftdrahtes am zweiten Ende des zweiten Hebels vorbei zum zweiten Ende des ersten Hebels führen zu können und um andererseits einen durch die verkürzte Länge des zweiten Schenkels bedingten kürzeren Schwenkweg des zweiten Endes des zweiten Hebels zu kompensieren.

Weiterhin ist in vorteilhafter Weise das zweite Ende des zweiten Hebels als ein erster elektrischer Schaltkontakt des Sensors zum Erfassen des Heftdraht-Führungsendes ausgeführt, dessen zweiter elektrischer Schaltkontakt mittels des zugeführten Führungsendes des Heftdrahtes gebildet wird, und ist die Heftdraht-Zuführeinheit mittels eines mikroprozessorgesteuerten Schrittmotors einer Antriebseinheit antreibbar, wobei die jeweils erforderliche Länge des Heftdraht-Längenabschnitts durch eine vorbestimmte Anzahl von Schritten des Schrittmotors ab Erfassen des Heftdraht-Führungsendes durch den Sensor bestimmbar ist.

Die weiteren Merkmale und Vorteile sind der Beschreibung der in der Zeichnung dargestellten Ausführungsbeispiele der Erfindung sowie den weiteren Unteransprüchen zu entnehmen. Die Zeichnung zeigt in der
- Fig. 1: die erfindungsgemäße Vorrichtung an einer teilweise dargestellten Blattstapel-Hefteinrichtung mit Heftdraht-Zuführeinheit, Drahtabschneideinheit und Heftklammer-Formungsmittel in einer räumlichen Darstellung,
- Fig. 2: die erfindungsgemäße Vorrichtung nach Fig. 1 in einer vergrößerten teilweise geöffneten Teilansicht,
- Fig. 3: die erfindungsgemäße Vorrichtung nach Fig. 1 in einer Frontansicht,
- Fig.4: die erfindungsgemäße Vorrichtung nach Fig. 3 mit Hebelsystem in Einzelteildarstellung.

Die folgende Beschreibung nach Fig. 1 bis 4 bezieht sich auf eine bevorzugte Ausführungsform der erfindungsgemäßen Vorrichtung 1 zum Zuführen, Zentrieren und Abschneiden eines Heftdrahtes W in einer Blattstapel-Hefteinrichtung. Die Vorrichtung ist hierbei in einem Vervielfältigungsgerät bekannter Art, wie zum Beispiel einem Kopierer angeordnet.

Die erfindungsgemäße Vorrichtung ist Teil einer handelsüblichen, teilweise nicht näher beschriebenen und dargestellten Hefteinrichtung zum Zuführen des Heftdrahtes W von einem nicht gezeigten, üblichen Heftdraht-Vorrat und Abschneiden eines Heftdraht-Längenabschnitts WS, sowie zum Formen und Eintreiben von Heftklammern in einen ßlattstapel ST.

Die in Fig. 1 bis 3 gezeigte Blattstapel-Hefteinrichtung weist einerseits einen Heftkopf mit der erfindungsgemäßen Vorrichtung 1, wie auch mit einer Zuführeinheit 2 für den Heftdraht W, einer Drahtabsehneideinbeit 5, einer Klemmeinheit 4 für den Heftdraht-Längenabschnitt WS und Heftklammer-Formungsmitteln 3 für den abgeschnittenen Heftdraht-Längenabschnitt auf, und zeigt andererseits eine übliche, schematisch dargestellte Ambosseinheit 9 mit einer Auflagefläche für den zu heftenden Blattstapel ST, wobei die Ambosseinheit 9 noch eine nicht gezeigte, übliche Biegeeinheit für durch den Blattstapel getriebene Enden der Heftklammer aufweist.

Die Heftdraht-Zuführeinheit 2 weist, auf einem Chassis 6 der Hefteinrichtung angeordnet, eine von einer mikroprozessorgesteuerten Antriebseinheit 8 angetriebenen Transportrolle 21 und Andruckrolle 22 für den Heftdrahttransport, sowie ein Eingangsrohr 23 zur Führung des Heftdrahtes W vor und ein Einführungstrichter 24, ein Leitrohr 25 und eine Drahtrichthülse 26 nach den Rollen 21;22 auf. Das Zuführen des Heftdrahtes W mittels der Zuführeinheit erfolgt hierbei in Längenabschnitten WS, deren Länge von einer vorbestimmten Stapeldicke des zu heftenden Blattstapels ST und von einem Signal eines Sensors 10 zur Erfassung eines Führungsendes WE des zugeführten Heftdrahtes bestimmt sind, wobei das Zuführen des Heftdrahtes W in eine Position zu den Heftklammer-Formungsmitteln 3 der Hefteinrichtung erfolgt, in der der mittels der Klemmeinheit 4 arretierte und von der Drahtabschneideinheit 5 abgeschnittene Heftdraht-Längenabschnitt WS zentrisch zur Mitte der Heftklammer-Formungsmittel positioniert ist.

Die Heftdraht-Zuführeinheit 2 ist dabei mittels eines mikroprozessorgesteuerten Schrittmotors 80 der Antriebseinheit 8 antreibbar, wobei die jeweils erforderliche Länge des Heftdraht-Längenabschnitts WS durch eine vorbestimmte Anzahl von Schritten des Schrittmotors 80, ab Erfassen des Heftdraht-Führungsendes WE durch den Sensor 10, bestimmbar ist.

Wie insbesondere in Fig. 1 und 3 dargestellt, sind die übliche Klemmeinheit 4 und Heftklammer-Formungsmittel 3 zentrisch zur vertikalen Mittenachse bzw. Symmetrieachse A der Hefteinrichtung und rechtwinklig zentrisch zum durch die Richthülse 26 zugeführten Heftdraht-Längenabschnitt WS am Chassis 6 geführt angeordnet und an ihrem oberen Ende mittels von der Antriebseinheit 8 der Heftdraht-Zuführeinheit 2 gemeinsam angetriebenen, auf dem Chassis 6 ebenfalls angeordneten ersten und zweiten Steuerkurven 71;72 der Steuerkurveneinheit 7 in bekannter Weise zum Klemmen des Heftdraht-Längenabschnitts WS, zum Formen der Heftklammer und zum Eintreiben in den Blattstapel ST betätigbar.

Die Vorrichtung 1 weist, wie insbesondere in Fig.3 und 4 gezeigt, zum Zentrieren des Heftdraht-Längenabschnitts WS zwei Hebel 11; 12 im Bereich seitlich der Heftklammer-Formungsmittel 3 auf, die mit ihren ersten freien Enden 11.1; 12.1 miteinander lose gekoppelt in Wirkverbindung stehen und jeweils um eine zugeordnete, am Chassis angeordnete Lagerstelle 13;14 durch Zuführen des Heftdrahtes W und Anstoßen von dessen Führungsende WE am zweiten freien Ende 11.2 des ersten der Hebel 11 gegenläufig, synchron und um einen gleichen Betrag symmetrisch zu den Heftklammer-Formungsmitteln gegen eine Federkraft eines Federelementes 15 verschwenkbar sind.

Die Drahtabschneideinheit 5, die weitgehend in üblicher Weise ausgeführt ist, ist am zweiten freien Ende 12.2 des zweiten Hebels 12 der Vorrichtung 1 angeordnet, derart, dass zum Abschneiden des Heftdraht-Längenabschnitts WS in Abhängigkeit von der Blattstapeldicke, die Drahtabschneideinheit 5 mittels des zweiten Hebels 12 längs des Längenabschnitts WS des Heftdrahtes W hin und her bewegbar ist.

Die beiden Hebel 11;12 sind im wesentlichen L-förmig ausgebildet, deren zugeordnete Lagerstelle 13;14 jeweils im Bereich eines Schnittpunktes ihrer L-Schenkel angeordnet ist. Jede Lagerstelle 13;14 weist einen am Chassis 6 der Hefteinrichtung angeordneten Lagerbolzen 13;14 auf, auf dem der jeweilige Hebel 11;12 mittels seiner Lagerbohrung 11.0;12.0 schwenkbar gelagert ist.

Erste zueinander zeigende L-Schenkel der beiden Hebel 11;12 weisen an ihren ersten freien Enden 11.1;12.1 Koppelmittel 11.3;12.3 auf, mittels denen die Hebel miteinander in Wirkverbindung stehen. Die Koppelmittel weisen dabei an einem der Hebel 11 ein zu den Lagerstellen hin sich erstreckendes Langloch 11.3 und am anderen Hebel 12 ein durch das Langloch ragenden zylindrischen Führungsstift 12.3 auf.

Zweite im wesentlichen parallel nebeneinander verlaufende L-Schenkel weisen die zweiten freien Enden 11.2; 12.2 der ersten und zweiten Hebel 11;12 auf.

Der zweite Hebel 12 weist hierbei gegenüber dem ersten Hebel 11 kürzere erste und zweite Schenkellängen auf, um einerseits das Führungsende WE des Heftdrahtes W von der Richthülse ausgehend am zweiten Ende 12.2 des zweiten Hebels 12 vorbei zum zweiten Ende 11.2 des ersten Hebels 11 führen zu können und um andererseits einen durch die verkürzte Länge des zweiten Schenkels bedingten kürzeren Schwenkweg bzw. Schwenkbetrag des zweiten Endes 12.2 des zweiten Hebels 12 zu kompensieren.

Das zweite Ende 11.2 des ersten Hebels 11 ist als ein erster elektrischer Schaltkontakt 10.1 des Sensors 10 zum Erfassen des Heftdraht-Führungsendes WE ausgeführt, dessen zweiter elektrischer Schaltkontakt mittels des zugeführten Führungsendes WE des Heftdrahtes W gebildet wird, wobei der Heftdraht W über die Drahtrichthülse 26 mit einem Masseanschluß einer Stromversorgungseinheit des Kopiergerätes verbindbar bzw. verbunden ist.

Dabei ist im Bereich des zweiten Endes 11.2 des ersten Hebels 11 eine im wesentlichen konische Vertiefung 10.1 zur Führung und Aufnahme des zugeführten Heftdraht-Führungsendes WE angeordnet, die zudem zur definierten bzw. genauen Kontaktgabe nur an ihrem Grund bzw. im Bereich ihrer tiefsten Stelle als elektrische Kontaktstelle 10.1 des Sensors 10 ausgebildet ist. Das zweite Ende 11.2 des ersten Hebels 11 besteht somit bis auf die Sensor-Kontaktstelle 10.1 aus einem elektrisch nicht leitenden Material. Als Verbindung zu einer üblichen, nicht gezeigten Geräte-Steuereinheit ist eine elektrische Signalleitung 10.3 vorgesehen.

Die Drahtabschneideinheit 5 ist mit ihrem Führungsteil 54 in einer am Chassis 6 der Blattstapel-Hefteinrichtung angeordneten linearen Führungsschiene 61 bekannter Art horizontal und rechtwinklig zur Symmetrieachse A der Hefteinrichtung verschiebbar angebracht; und mittels eines an ihr angebrachten und durch ein Langloch 12.4 am zweiten Endbereich 12.2 des zweiten Hebels 12 ragenden Zylinderbolzens 51 lose mit dem zweiten Hebel 12 gekoppelt und damit mit diesem in Wirkverbindung, wobei das Langloch sich längs einer Längenausdehnung des zweiten Hebels von dessen Ende 12.2 in Richtung zur Lagerstelle 14 erstreckt (siehe Fig. 4).

Die Drahtabschneideinheit 5 ist einerseits nach ihrem Verschieben in die durch die Blattstapeldicke vorbestimmte Position, welches durch Zuführen des Heftdrahtes um den erforderlichen Längenabschnitt Ws bewirkt wird, mittels von den Kurvenscheiben 71;72 gesteuerten, üblichen Stößelmitteln 73 der Hefteinrichtung arretierbar, und andererseits ist deren oberes, am Halteblock 55 der Drahtabschneideinheit 5 angeordnetes Schneidmesser 52 mittels den Stößelmitteln 73 in üblicher Weise gegen ein unteres feststehendes Schneidmesser 53 des Halteblocks vertikal bewegbar.

Das Federelement 15 ist, wie in Fig. 1 bis 3 gezeigt, als eine Schenkelfeder 15 ausgebildet, die auf dem Lagerbolzen 14 des zweiten Hebels 12 schwenkbar lagert; wobei deren erster Federschenkel 15.1 an einem Chassisteil 81 der Hefteinrichtung bzw. der Antriebseinheit 8 arretiert ist und deren zweiter Federschenkel 15.2 an dem zweiten Hebel 12 im Bereich seines zweiten Endes 12.2 am Zylinderbolzen 51 der Drahtabschneideinheit angreift, derart, das durch die Federkraft der Schenkelfeder 15 beide Hebel 11;12 mit ihren zweiten freien Enden 11.2;12.2 gegeneinander in Richtung zur Symmetrieachse A in einer Anfangsstellung gehalten werden bzw. in die Anfangsstellung bringbar sind. Gemäß Fig. 2 ist dabei die Schenkelfeder zwecks freier Schwenkbarkeit und Führung mit ihrer zwischen dem ersten und zweiten Federschenkel angeordnete Lageröse auf dem Lagerbolzen 14 zwischen einem auf dem zweiten Hebel 12 aufliegenden unteren Führungsflansch 14.1 und einem am oberen Ende des Lagcrbolzens 14 fixierten oberen Führungsflansch 14.2 angeordnet.

Die Wirkungsweise der Vorrichtung ist folgende:

Zuerst wird der Heftdraht W mittels der von dem programmgesteuerten Schrittmotor 80 angetriebenen Transport- 21 und Andruckrolle 22 der Zuführeinheit 2 mit seinem Führungsende WE bis zur elektrischen Kontaktgabe mit der Drahtrichthülse 26 transportiert.

Nachdem die Blaustapeldicke in üblicher Weise ermittelt und der Blattstapel ST zwischen den Heftkopf und der Amboßeinheit 9 der Blattstapel-Hefteinrichtung gefördert und auf einer Ablagefläche der Amboßeinheit 9 abgelegt ist, wird der Heftdraht WS mittels der Zuführeinheit 2 und des mikroprozessorgesteuerten Schrittmotors 80 bis zur elektrischen Kontaktgabe des Führungsendes WE des Heftdrahtes mit dem Schaltkontakt 10.1 des Sensors 10 an dem zweiten Ende 11.2 des in Ausgangsstellung bzw. Anfangsstellung befindlichen ersten Hebels 11 der erfindungsgemäßen Vorrichtung 1 transportiert.

Weist der Blattstapel ST hierbei eine Dicke bzw. Höhe auf, für die eine Heftklammer mit dem kürzesten Heftdraht-Längenabschnitt WS ausreicht, so wird die Heftdraht-Zuführung durch Abkuppeln der Transportrolle 21 vom Schrittmotor 80 und Blockieren der Transportrolle 21 gestoppt, wobei dies mit einer üblichen, nicht dargestellten Kupptungseinheit erfolgt.

Gleichzeitig wird mittels der Kupplungseinheit die Steuerkurveneinheit 7 angekuppelt und somit durch Betätigen der Klemmeinheit 4, der Drahtabschneideinheit 5 und der Heftklammer-Formungs/-Eintreibmittel 3 mittels der Steuerkurvenscheiben 71;72 und der Stößelmittel 73 in üblicher Weise der Heftdraht-Längenabschnitt WS geklemmt und abgeschnitten, und die Heftklammer geformt und mit ihren beiden angespitzten Endabschnitten durch den Blattstapel getrieben und von Biegebacken der Ambosseinheit 9 umgebogen.

Weist der Blattstapel ST jedoch eine größere Dicke auf, für die ein größerer Heftdraht-Längenabschnitt zur Formung einer Heftklammer mit längeren Endabschnitten erforderlich ist, so wird der Heftdraht W mittels der Zuführeinheit 2 bis zum Erreichen der notwendigen Länge um die dafür erforderliche Anzahl von Schritten vom mikroprozessorgesteuerten Schrittmotors 80 weiter transportiert bzw. zugeführt.

Bei diesem weiteren Zuführen des Heftdrahtes W durch die Zuführeinheit 2 werden die beiden Hebel 11 und 12 der Vorrichtung I mit ihren zweiten Enden 11.2 und 12.2 mittels des Führungsendes WE des Heftdrahtes gegen die Federkraft der Schenkelfeder 15 aus ihrer Ausgangs/Anfangsstellung symmetrisch von der Symmetrieachse A der Hefteinrichtung weggeschwenkt und dabei die Drahtabschneideinheit 5 entgegen der Heftdraht-Zuführrichtung in gleichem Maße wie die Heftdraht-Zuführung von der Symmetrieachse A weggeschoben.

Nachdem die Heftklammer in den Blattstapel ST eingetrieben und geklammert worden ist, werden einerseits die Klemmeinheit 5 mit ihren unteren / oberen Klemmbacken 41;42, die Heftklammer-Formungs-/Eintreibmittel mit ihren ersten / zweiten Formbacken 32;33 und Eintreiber 31, und andererseits die beiden Hebel 11;12 und die Drahtabschneideinheit 5 mittels der Steuerkurveneinheit 7 und Antriebseinheit 8 wieder in ihre Ausgangsstellung zurück gebracht. Hierbei erfolgt die Rückführung der Hebel 11; 12 und Drahtabschneideinheit 5, geführt durch die Steuerkurvenscheiben 71;72, mittels der Federkraftwirkung der Schenkel feder 15.

Anschließend an die Rückführung der genannten Funktionseinheiten in ihre Ausgangsstellung, wird die Steuerkurveneinheit 7 von der Antriebseinheit 8 abgekuppelt, die Heftdraht-Zuführeinheit 2 zur erneuten Heftdraht-Zuführung wieder angekuppelt und der oben beschriebene Funktionsablauf, falls angefordert, erneut gestartet.

Im Falle einer fehlerhaften oder gestörten Heftdraht-Zuführung, wird bei einem zu kurzem oder zu langem Heftdraht-Längcnabschnitt WS der Heftdraht W mittels der Zuführeinheit 2 und des Schrittmotors 80 der Antriebseinheit 8 der Heftdraht W bis zur Freigabe der Kontaktstelle 10.1 des Sensors 10 zurück und anschließend wieder vorwärts bis zur Kontaktgabe mit der Kontaktstelle 10.1 transportiert, wobei ein weiterer Vorwärtstransport des Heftdrahtes, wie oben beschrieben, von der Dicke bzw. Höhe des Blattstapels ST bestimmt ist.

### Bezugszeichen

- A: Symmetrieachse der Blattstapel-Hefteinrichtung
- ST: Blattstapel
- W: Heftdraht
- WE: Führungsende des Heftdrahtes
- WS: Längenabschnitt des Heftdrahtes zur Formung einer Heftklammer
- 1.: Vorrichtung zum Zentrieren und Abschneiden eines Heftdraht-Längenabschnittes
- 2.: Zuführeinheit für den Heftdraht
- 3.: Heftklammer-Formungsmittel
- 4.: Klemmeinheit für Heftdraht-Längenabschnitt
- 5.: Drahtabschneideinheit
- 6.: Chassis der Blattstapel-Hefteinrichtung
- 7.: Steuerkurveneinheit
- 8.: Antriebseinheit für Heftdraht-Zuführeinheit und Steuerkurveneinheit
- 9.: Amboßeinheit der Blattstapel-Hefteinrichtung
- 10.: Sensor für Führungsende des Heftdrahtes
- 10.1: erster Schaltkontakt des Sensors /Kontaktstelle am 1. Ende des 1. Hebels
- 10.2: zweiter Schaltkontakt des Sensors /Führungsende des Heftdrahtes
- 10.3: elektrische Signalleitung
- 11.: erster L-förmiger Hebel der Vorrichtung
- 11.0: Lagerbohrung am ersten Hebel
- 11.1: erstes freies Ende des ersten Hebels
- 11.2: zweites freies Ende des ersten Hebels
- 11.3: Koppelmittel für Hebel / Langloch am ersten Ende des ersten Hebels
- 11.4: Koppelmittel für Drahtabschneideinheit /Langloch am zweiten Hebelende
- 12.: zweiter L-förmiger Hebel der Vorrichtung
- 12.1: erstes freies Ende des zweiten Hebels
- 12.2: zweites freies Ende des zweiten Hebels
- 12.3: Koppelmittel für Hebel /Führungsstift am ersten Ende des zweiten Hebels
- 12.4: Koppelmittel für Drahtabschneideinheit /Langloch am zweiten Hebelende
- 13.: Lagerstelle /Lagerbolzen für ersten Hebel
- 14.: Lagerstelle /Lagerbolzen für zweiten Hebel
- 14.1: unterer Führungsflansch für zweiten Hebel
- 14.2: oberer Führungsflansch für Federelement
- 15.: Federelement /Schenkelfeder für Hebel
- 15.1: erster Federschenkel des Federelements
- 15.2: zweiter Federschenkel des Federelements
- 21.: Transportrolle für Heftdraht-Transport an Heftdraht-Zuführeinheit
- 22.: Andruckrolle für Heftdraht-Transport an Heftdraht-Zuführeinheit
- 23.: Draht-Eingangsrohr
- 24.: Draht-Einführungstrichter
- 25.: Draht-Leitrohr
- 26.: Draht-Richthülse
- 27.: Heftklammer-Eintreiber
- 28.: erster Heftklammer-Formbacken
- 29.: zweiter Heftklammer-Formbacken
- 30.: untere Heftdraht-Klemmbacke
- 31.: obere Heftdraht-Klemmbacke
- 32.: Zylinderbolzen an Drahtabschneideinheit
- 33.: oberes Schneidmesser
- 34.: unteres Schneidmesser
- 35.: Führungsteil der Drahtabschneideinheit
- 36.: Halteblock für Schneidmesser
- 37.: Führungsschiene für Drahtabschneideinheit
- 38.: erste Steuerkurvenscheibe
- 39.: zweite Steuerkurvenscheibe
- 40.: Stößelmittel an erster Steuerkurvenscheibe (für oberes Schneidmesser)
- 80.: Antriebsmotor
- 81.: Trägerplatte für Antriebseinheit
- 82.: Arretierbohrung für ersten Federschenkel des Federelementes

## Patentansprüche

1. Vorrichtung (1) zum Zentrieren und Abschneiden eines Heftdrahtes (W) in einer Blattstapel-Hefteinrichtung zwecks nachfolgendem Formen einer Heftklammer, bestehend aus einer Zuführeinheit (2) und einem Heftklammer-Formungsmittel (3) wobei das Zuführen des Heftdrahtes von einem Heftdraht-Vorrat mittels der Zuführeinheit (2) einerseits in Längenabschnitten (WS) erfolgt, deren Länge von einer vorbestimmten Stapeldicke eines zu heftenden Blattstapels (ST) und von einem Signal eines Sensors (10) zur Erfassung eines Führungsendes (WE) des zugeführten Heftdrahtes bestimmt ist, und andererseits in eine Position zu Heftklammer-Formungsmitteln (3) der Hefteinrichtung erfolgt, in der der zugeführte, mittels einer Klemmeinheit (4) arretierte und von einer Drahtabschneideinheit (5) abgeschnittene Heftdraht-Längenabschnitt zentrisch zur Mitte der Heftklanimer-Formungsmittel positioniert ist,
**dadurch gekennzeichnet,**
**dass** zum Zentrieren des Heftdraht-Längenabschnitts (WS) zwei Hebel (11;12) im Bereich der Heftklammer-Formungsmittel (3) angeordnet sind, die mit ihren ersten freien Enden (11.1;12.1) miteinander lose gekoppelt in Wirkverbindung stehen und jeweils um eine zugeordnete Lagerstelle (13; 14) durch Zuführen des Heftdrahtes (W) und Anstoßen von dessen Führungsende (WE) am zweiten freien Ende (11.2) des ersten der Hebel (11) gegenläufig, synchron und um einen gleichen Betrag symmetrisch zu den Heftklammer-Formungsmitteln gegen eine Federkraft eines Federelementes (15) verschwenkbar sind, und
**dass** zum Abschneiden des Heftdraht-Längenabschnitts (WS) am zweiten freien Ende (12.2) des zweiten Hebels (12) die Drahtabschneideinheit (5) angeordnet ist, derart, dass diese mittels des zweiten Hebels längs des Längenabschnitts des Heftdrahtes hin und her bewegbar ist.

2. Vorrichtung nach Anspruch 1,
**dadurch gekennzeichnet,**
**dass** die beiden Hebel (11;12) im wesentlichen L-förmig ausgebildet sind, deren Lagerstelle (13; 14) jeweils im Bereich eines Schnittpunktes ihrer L-Schenkel angeordnet ist; erste zueinander zeigende L-Schenkel die erste freie Enden (11.1;12.1) der Hebel mit Koppelmittel (11.3; 12.3) aufweisen, mittels denen die Hebel miteinander in Wirkverbindung stehen; und zweite im wesentlichen parallel nebeneinander verlaufende L-Schenkel die zweite freie Enden (11.;12.2) der Hebel aufweisen.

3. Vorrichtung nach Anspruch 2,
**dadurch gekennzeichnet,**
**dass** jede Lagerstelle (13;14) einen am Chassis (6) der Hefteinrichtung angeordneten Lagerbolzen (13;14) aufweist, auf dem der jeweilige Hebel (11;12) mittels seiner Lagerbohrung (11.0;12.0) schwenkbar gelagert ist; und die Koppelmittel an einem der Hebel (11) ein zu den Lagerstellen hin sich erstreckendes Langloch (11.3) und am anderen Hebel (12) ein durch das Langloch ragenden zylindrischen Führungstift (12.3) aufweisen.

4. Vorrichtung nach Anspruch 1 oder 3,
**dadurch gekennzeichnet,**
**dass** der zweite Hebel (12) gegenüber dem ersten Hebel (11) kürzere erste und zweite Schenkellängen aufweist, um einerseits das Führungsende (WE) des Heftdrahtes (W) am zweiten Ende (12.2) des zweiten Hebels (12) vorbei zum zweiten Ende (11.2) des ersten Hebels (11) führen zu können und um andererseits einen durch die verkürzte Länge des zweiten Schenkels bedingten kürzeren Schwenkweg des zweiten Endes (12.2) des zweiten Hebels (12) zu kompensieren.

5. Vorrichtung nach Anspruch 1 oder 4,
**dadurch gekennzeichnet,**
**dass** das zweite Ende (11.2) des ersten Hebels (11) als ein erster elektrischer Schaltkontakt (10.1) des Sensors (10) zum Erfassen des Heftdraht-Führungsendes (WE) ausgeführt ist, dessen zweiter elektrischer Schaltkontakt mittels des zugeführten Führungsendes (WE) des Heftdrahtes (W) gebildet wird.

6. Vorrichtung nach Anspruch 5,
**dadurch gekennzeichnet,**
**dass** das im Bereich des zweiten Endes (11.2) des ersten Hebels (11) eine im wesentlichen konische Vertiefung (10.1) zur Führung und Aufnahme des zugeführten Heftdraht-Führungsendes (WE) angeordnet ist, die zudem an ihrem Grund, einer tiefsten Stelle als elektrische Kontaktstelle (10.1) des Sensors (10) ausgebildet ist.

7. Vorrichtung nach Anspruch 3,
**dadurch gekennzeichnet,**
**dass** das Federelement (15) als eine Schenkelfeder (15) ausgebildet ist, die auf dem Lagerbolzen (14) des zweiten Hebels (12) lagert; wobei deren erster Federschenkel (15.1) an einem Chassisteil (81) der Hefteinrichtung arretiert ist und deren zweiter Federschenkel (15.2) an dem zweiten Hebel im Bereich seines zweiten Endes (12.2) angreift, derart, das durch die Federkraft der Schenkelfeder (15) beide Hebel (11;12) mit ihren zweiten freien Enden (11.2; 12.2) gegeneinander in Richtung zur Symmetrieachse (A) in einer Anfangsstellung gehalten werden.

8. Vorrichtung nach Anspruch 1, 4 oder 7,
**dadurch gekennzeichnet,**
**dass** die Drahtabschneideinheit (5) in einer an der Blattstapel-Hefteinrichtung angeordneten linearen Führungsschiene (61) verschiebbar angebracht ist; und mittels eines an ihr angebrachten und durch ein Langloch (12.4) am zweiten Endbereich (12.2) des zweiten Hebels (12) ragenden Zylinderbolzens (51) lose mit dem zweiten Hebel (12) gekoppelt und damit in Wirkverbindung mit diesem steht, wobei das Langloch sich längs einer Längenausdehnung des zweiten Hebels erstreckt.

9. Vorrichtung nach Anspruch 8,
**dadurch gekennzeichnet,**
**dass** die Drahtabschneideinheit (5) einerseits nach ihrem Verschieben durch Zuführen des Heftdrahtes (W) in die durch die Blattstapeldicke vorbestimmte Position, mittels von Kurvenscheiben (71;72) gesteuerten Stößelmitteln (73) einer Steuerkurveneinheit (7) der Hefteinrichtung arretierbar ist; und andererseits ein oberes Schneidmesser (52) der Drahtabschneideinheit (5) mittels den Stößelmitteln (73) gegen ein unteres feststehendes Schneidmesser (53) bewegbar ist.

10. Vorrichtung nach Anspruch 1, 6 oder 8,
**dadurch gekennzeichnet,**
**dass** die Heftdraht-Zuführeinheit mittels eines mikroprozessorgesteuerten Schrittmotors (80) einer Antriebseinheit (8) antreibbar ist, wobei die jeweils erforderliche Länge des Heftdraht-Längenabschnitts (WS) durch eine vorbestimmte Anzahl von Schritten des Schrittmotors, ab Erfassen des Heftdraht-Führungsendes (WE) durch den Sensor (10), bestimmbar ist.

## Claims

1. Device (1) for centering and cutting a stapling wire (W) in a sheet stack stapling device for the purpose of subsequent forming of a staple, the device consisting of a supply unit (2) and a staple forming element (3), the supply of the stapling wire from a wire supply being carried out, on the one hand, in length sections (WS) using a supply unit (2), the lengths of which sections (WS) are determined by a predetermined stack thickness of a sheet stack (ST) to be stapled and by a signal from a sensor (10) for detecting a guide end (WE) of the supplied stapling wire, and the supply of the stapling wire being carried out, on the other hand, to a position relative to staple-forming elements (3) of the stapling device, in which position the stapling wire length section that has been supplied, stopped by means of a clamping unit (4), and cut by a wire-cutting unit (5), is concentric to the center of the staple-forming elements,
**characterized in that**
for centering the stapling wire length section (WS), two levers (11, 12) are mounted in the area of the staple-forming elements (3), which levers (11, 12) are loosely coupled to and in operative connection with each other with their first free ends (11.1, 12.1), and each of which levers (11, 12) can be swiveled around an assigned bearing point (13, 14) against a spring force of a spring element (15) by supplying the stapling wire (W) and impacting its guide end (WE) on the second free end (11.2) of the first lever (11), in opposite directions, synchronously and by the same amount symmetrically to the staple-forming elements and that,
for cutting the stapling wire length section (WS), the wire-cutting unit (5) is mounted on the second free end (12.2) of the second lever (12) in such a way that the wire-cutting unit (5) can be moved back and forth along the length section of the stapling wire by means of the second lever.

2. Device according to claim 1,
**characterized in that**
the two levers (11,12) are designed so that they are essentially L-shaped, with the respective bearing point (13, 14) arranged in the area of a point of intersection of their L-sides; the first L-sides, which point toward each other, are the first free ends (11.1, 12.1) of the levers with coupling elements (11.3, 12.3) by means of which the levers are in operative connection with each other; and the second L-sides, which run essentially parallel next to each other, are the second free ends (11.; 12.2) of the levers.

3. Device according to claim 2,
**characterized in that**
each bearing point (13, 14) has a bearing pin (13, 14) mounted on the frame (6) of the stapling device, on which bearing pin (13, 14) the respective lever (11, 12) is mounted by means of its bearing hole (11.0, 12.0) so that it can swivel; and the coupling elements have a slot (11.3) on one of the levers (11), the slot (11.3) extending to the bearing points, and the coupling elements have a cylindrical guide pin (12.3) on the other lever (12), the guide pin (12.3) extending through the slot.

4. Device according to claim 1 or 3,
**characterized in that**
the second lever (12) has shorter first and second side lengths in comparison to the first lever (11) in order to be able to guide the guide end (WE) of the stapling wire (W) past the second end (12.2) of the second lever (12) to the second end (11.2) of the first lever (11) and also to compensate for the shorter swivel path of the second end (12.2) of the second lever (12) due to the reduced length of the second side.

5. Device according to claim 1 or 4,
**characterized in that**
the second end (11.2) of the first lever (11) is designed as a first electrical switching contact (10.1) of the sensor (10) for detecting the stapling wire guide end (WE), the second electrical switching contact of which sensor (10) is formed by means of the supplied guide end (WE) of the stapling wire (W).

6. Device according to claim 5,
**characterized in that**
in the area of the second end (11.2) of the first lever (11), an essentially conical recess (10.1) is arranged for guiding and holding the supplied stapling wire guide end (WE), the recess being formed, at its base, at the lowest point, as an electrical contact point (10.1) of the sensor (10).

7. Device according to claim 3,
**characterized in that**
the spring element (15) is designed as a leg spring (15) which is held on the bearing pin (14) of the second lever (12), the first spring leg (15.1) being stopped on a frame part (81) of the stapling device and the second spring leg (15.2) engaging on the second lever in the area of its second end (12.2) in such a way that, due to the spring force of the leg spring (15), both levers (11, 12) are held in an initial position with their second free ends (11.2, 12.2) against each other in the direction of the symmetrical axis (A).

8. Device according to claim 1,4, or 7,
**characterized in that**
the wire-cutting unit (5) is mounted so that it can slide on a linear guide rail (61) mounted on the sheet stack stapling device; and is loosely coupled to and thus in operative connection with the second lever (12) by means of a cylinder pin (51) that is mounted on the guide rail (61) and extends through a slot (12.4) on the second end area (12.2) of the second lever (12), the slot extending along a length extension of the second lever.

9. Device according to claim 8,
**characterized in that**
after it is slid by supply of the stapling wire (W) into the position predetermined by the sheet stack height, the wire-cutting unit (5) can be stopped by means of tappets (73) of a control cam unit (7) of the stapling device, the tappets (73) controlled by cam disks (71, 72), and an upper cutting knife (52) of the wire-cutting unit (5) is movable against a lower fixed cutting knife (53) by means of the tappets (73).

10. Device according to claim 1, 6, or 8,
**characterized in that**
the stapling wire supply unit is drivable by means of a microprocessor-controlled stepper motor (80) of a drive unit (8), the required length of the stapling wire length section (WS) being determined in each case by a predetermined number of steps of the stepper motor, starting from the detection of the stapling wire guide end (WE) by the sensor (10).

## Revendications

1. Dispositif (1) pour centrer et couper un fil d'agrafage (W) dans un ensemble d'agrafage de pile de feuilles en vue de la formation ultérieure d'une agrafe de reliure, constitué d'une unité d'alimentation (2) et d'un moyen de formage (3) de l'agrafe de reliure, l'alimentation du fil d'agrafage à partir d'une réserve de fil d'agrafage s'effectuant au moyen de l'unité d'alimentation (2), d'une part en tronçons de longueur (WS) dont la longueur est déterminée par une épaisseur de pile prédéterminée d'une pile de feuilles (ST) à relier par agrafage et par le signal d'un détecteur (10) destiné à détecter une extrémité de guidage (WE) du fil d'agrafage amené, et s'effectuant d'autre part dans une position par rapport aux moyens de formage (3) de l'agrafe de reliure de l'ensemble d'agrafage, dans laquelle le tronçon de longueur de fil d'agrafage amené, arrêté au moyen d'une unité de serrage (4) et coupé par une unité de coupe de fil (5), est positionné de manière centrée par rapport au milieu des moyens de formage de l'agrafe de reliure, **caractérisé en ce que** pour le centrage du tronçon de longueur (WS) de fil d'agrafage, dans la zone des moyens de formage (3) de l'agrafe de reliure, sont disposés deux leviers (11 ; 12) qui, avec leurs premières extrémités libres (11.1 ; 12.1), sont en liaison active en étant couplés librement l'un à l'autre, et qui peuvent pivoter respectivement autour d'un point de palier (13 ; 14) associé, par amenée du fil d'agrafage (W) et venue en butée de son extrémité de guidage (WE) sur la deuxième extrémité libre (11.2) du premier levier (11), le pivotement se faisant de manière opposée, synchrone et d'une même valeur, symétriquement par rapport aux moyens de formage de l'agrafe de reliure, à l'encontre d'une force de ressort d'un élément de ressort (15), et **en ce que** pour la coupe du tronçon de longueur (WS) de fil d'agrafage, l'unité de coupe de fil (5) est disposée à la deuxième extrémité libre (12.2) du deuxième levier (12), de façon telle qu'elle puisse être déplacée en va-et-vient, au moyen du deuxième levier, le long du tronçon de longueur du fil d'agrafage.

2. Dispositif selon la revendication 1, **caractérisé en ce que** les deux leviers (11 ; 12) sont sensiblement d'une configuration en forme de L et leur point de palier respectif (13 ; 14) est disposé respectivement dans la zone du point d'intersection de leurs ailes de L, **en ce que** des premières ailes de L dirigées l'une vers l'autre présentent lesdites premières extrémités libres (11.1 ; 12.1) des leviers avec des moyens de couplage (11.3 ; 12.3) à l'aide desquels les leviers sont en liaison active réciproque, et **en ce que** des deuxièmes ailes de L s'étendant sensiblement parallèlement l'une à côté de l'autre, présentent lesdites deuxièmes extrémités libres (11.2 ; 12.2) des leviers.

3. Dispositif selon la revendication 2, **caractérisé en ce que** chaque point de palier (13 ; 14) comprend un tourillon de palier (13 ; 14) agencé sur le châssis (6) de l'ensemble d'agrafage et sur lequel est monté pivotant le levier respectif (11 ; 12) au moyen de son alésage de palier (11.0 ; 12.0), et **en ce que** les moyens de couplage comprennent sur l'un des leviers (11) un trou oblong (11.3) s'étendant en direction des points de palier, et sur l'autre levier (12) une broche de guidage (12.3) cylindrique s'engageant à travers ledit trou oblong.

4. Dispositif selon la revendication 1 ou 3, **caractérisé en ce que** le second levier (12) présente par rapport au premier levier (11), des longueurs plus courtes de la première et de la deuxième branche, d'une part pour pouvoir guider l'extrémité de guidage (WE) du fil d'agrafage (W) par-delà la deuxième extrémité (12.2) du deuxième levier (12) vers la deuxième extrémité (11.2) du premier levier (11), et d'autre part pour compenser une course de pivotement de la deuxième extrémité (12.2) du deuxième levier (12) plus faible résultant de la longueur plus courte de la deuxième branche.

5. Dispositif selon la revendication 1 ou 4, **caractérisé en ce que** la deuxième extrémité (11.2) du premier levier (11) est réalisée sous la forme d'un premier contact de commutation électrique (10.1) du détecteur (10) destiné à détecter l'extrémité de guidage (WE) du fil d'agrafage, et dont le deuxième contact de commutation électrique est formé au moyen de l'extrémité de guidage (WE) amenée du fil d'agrafage (W).

6. Dispositif selon la revendication 5, **caractérisé en ce que** dans la zone de la deuxième extrémité (11.2) du premier levier (11) est agencé un creux (10.1) sensiblement conique, qui est destiné à guider et recevoir l'extrémité de guidage (WE) amenée du fil d'agrafage, et qui est en plus réalisé au niveau de son fond, au point le plus profond, en tant que zone de contact électrique (10.1) du détecteur (10).

7. Dispositif selon la revendication 3, **caractérisé en ce que** l'élément de ressort (15) est réalisé sous la forme d'un ressort à branches (15), qui est monté sur le tourillon de palier (14) du deuxième levier (12), sa première branche de ressort (15.1) étant arrêtée ou bloquée sur une pièce de châssis (81) de l'ensemble d'agrafage et sa deuxième branche de ressort (15.2) agissant sur le deuxième levier (12) dans la zone de sa deuxième extrémité (12.2) de façon telle, que sous l'effet de la force de ressort du ressort à branches (15), les deux leviers soient maintenus dans une position initiale, avec leurs deuxièmes extrémités libres (11.2 ; 12.2) l'une vers l'autre en direction de l'axe de symétrie (A).

8. Dispositif selon la revendication 1, 4 ou 7, **caractérisé en ce que** l'unité de coupe de fil (5) est montée de manière à pouvoir coulisser dans une glissière de guidage linéaire (61) disposée sur l'ensemble d'agrafage de pile de feuilles, et est couplée de manière libre avec le deuxième levier (12) en y étant ainsi relié de manière active, au moyen d'un tourillon cylindrique (51) placé sur ladite unité de coupe de fil et traversant un trou oblong (12.4) au niveau de la deuxième zone d'extrémité (12.2) du deuxième levier (12), le trou oblong s'étendant en long dans la direction d'une étendue en longueur du deuxième levier.

9. Dispositif selon la revendication 8, **caractérisé en ce que** l'unité de coupe de fil (5), d'une part après son coulissement par l'amenée du fil d'agrafage (W) dans la position prédéterminée par l'épaisseur de la pile de feuilles, peut être arrêtée ou bloquée par des moyens de poussoir (73) d'une unité de came de commande (7) de l'ensemble d'agrafage, qui sont commandés par des disques de came (71 ; 72), et **en ce que** d'autre part une lame de coupe supérieure (52) de l'unité de coupe de fil (5) peut être déplacée, à l'aide des moyens de poussoir (73), contre une lame de coupe inférieure (53) en position fixe.

10. Dispositif selon la revendication 1, 6 ou 8, **caractérisé en ce que** l'unité d'alimentation de fil d'agrafage peut être entraînée au moyen d'un moteur pas à pas (80) piloté par microprocesseur et faisant partie d'une unité d'entraînement (8), la longueur respectivement nécessaire du tronçon de longueur (WS) de fil d'agrafage pouvant être définie par un nombre prédéterminé de pas du moteur pas à pas, à partir de la détection de l'extrémité de guidage (WE) du fil d'agrafage par le détecteur (10).
